# EUROPÄISCHE PATENTSCHRIFT

(11) **EP 1 685 054 B1**
(45) Veröffentlichungstag und Bekanntmachung des Hinweises auf die Patenterteilung: **28.05.2008**
(21) Anmeldenummer: 04765945.3
(22) Anmeldetag: 13.10.2004
(51) Int. Cl.: B65H 63/06

(54) **GARNREINIGER**
YARN CLEANER
NETTOYEUR DE FILE

(30) Priorität: 10.11.2003 DE 10352429
(43) Veröffentlichungstag der Anmeldung: 02.08.2006
(73) Patentinhaber: Oerlikon Textile GmbH & Co. KG, 41069 Mönchengladbach (DE)
(72) Erfinder: BIERMANN, Iris, 41239 Mönchengladbach (DE); BIRLEM, Olav, 41812 Erkelenz (DE); GRECKSCH, Hans, 41179 Mönchengladbach (DE); HAASE, Christoph, 41748 Viersen (DE); RIENAS, Gerhard, 52525 Heinsberg (DE)
(74) Vertreter: Hamann, Arndt
(86) Internationale Anmeldenummer: PCT/EP2004/011451
(87) Internationale Veröffentlichungsnummer: WO 2005/047155

(56) Entgegenhaltungen:
- EP-A- 0 877 108
- EP-A- 1 295 835
- WO-A-00/73189
- DE-A- 4 020 330
- DE-A- 10 062 479
- DE-B- 1 535 079
- DE-U- 9 203 819
- US-A- 3 577 854

## Beschreibung

Die Erfindung betrifft einen Garnreiniger gemäß dem Oberbegriff des Anspruchs 1.

Bei der Herstellung von Garn wird üblicherweise eine möglichst hohe Gleichmäßigkeit des Garns in engen Toleranzen sowie ein Garn ohne sichtbare Fehler, wie es untolerierbare Dick- oder Dünnstellen im Garn sind, angestrebt. Um dieses zu erreichen, werden sogenannte Garnreiniger eingesetzt, die beispielsweise den Durchmesser des Garns fortlaufend mit einem berührungslos arbeitenden Meßkopf überwachen. Wird aufgrund der Überschreitung von als Reinigungsgrenzen bezeichneten Grenzwerten ein untolerierbarer Fehler detektiert, wird der Fehler aus dem Garn herausgeschnitten, die Garnenden wieder verbunden und der Produktionsvorgang fortgesetzt wie beispielsweise aus der DE 10062479 A1, EP-A-1 295 835, EP-A-0 877 108 oder WO 00/73189 bekannt.

Bei einer üblichen Garnüberwachung wird ein einziger Bezugsdurchmesser bestimmt und dafür Reinigungsgrenzen gewählt. Zum Beispiel aus der Literaturstelle "Elektronisches Garnüberwachungssystem Corolab für Rotor-Spinnspulautomaten Autocoro", Chemiefasern/Textilindustrie, 40./92. Jahrgang, April 1990, ist es zur Bestimmung eines Bezugsdurchmessers bekannt, bei Beginn der Messung an einer Spinnstelle über die ersten Garnmeter eine Durchmesser-Mittelwertbestimmung des Garns vorzunehmen. Dieser sogenannte Referenzdurchmesser ist der Bezugsdurchmesser für alle weiteren Auswertungen. Gemessene IST-Durchmesser des Garns werden üblicherweise als Prozentwert bezogen auf den Bezugsdurchmesser angegeben.

Es ist Aufgabe der Erfindung, einen Reiniger vorzuschlagen, dessen Einsatzbereich vergrößert ist.

Diese Aufgabe wird mit einem Garnreiniger mit den Merkmalen des Anspruchs 1 gelöst.

Vorteilhafte Ausgestaltungen der Erfindung sind Gegenstand der Unteransprüche.

Der erfindungsgemäße Garnreiniger ermöglicht es, auch bei Effektgarn durchmesserbezogene Garnfehler zu erkennen. Die Schwankungen des Garnparameters, die allein durch den Wechsel zwischen Stegen und Effekten hervorgerufen werden, wirken sich nicht in unnötigen Schneidvorgängen aus, die die Produktivität senken und unerwünschte Verbindungsstellen schaffen würden.

Für Steg und Effekt werden unterschiedliche Reinigungsgrenzen festgelegt, sodass die Fehlerermittlung nahezu so genau erfolgen kann wie bei einem effektfreien Garn.

Die an sich bekannten Reinigerfunktionen sind dabei weitgehend anwendbar, wodurch eine zufrieden stellende Bewertung des erzeugten Effektgarnes möglich wird (Anspruch 2).

Können bei einem Effektgarn entweder Fehler in den Stegbereichen oder Fehler in den Effektbereichen toleriert werden, kann der Garnreiniger gemäß Anspruch 3 eingerichtet sein. Die Auswahl nur der Effekte kann dadurch begründet sein, dass die zufrieden stellende Stegausbildung unterstellt wird, die Effektausbildung aber nicht zuverlässig genug ist. Wenn alternativ unterstellt werden kann, dass Abweichungen in der Effektausbildung nicht ins Gewicht fallen, kann es ausreichen, wenn nur die längeren Stegabschnitte analog einem regulären Garn gereinigt werden. Mit der Beschränkung auf eine Alternative kann der für die Ausreinigung erforderliche Rechenaufwand und die Zahl der Schneidvorgänge gesenkt werden.

Vorrangig wird als Garnparameter der Durchmesser des Effektgarnes herangezogen, wobei die Reinigungsgrenzen in Abhängigkeit von der jeweiligen Messstelle, also Steg oder Effekt, unterschiedlich sind.

Der Stegdurchmesser, auch als Stegdicke bezeichnet, kann mit einem Garnreiniger nach Anspruch 7 weitgehend unbeeinflusst von den Effekten und somit realitätsnah ermittelt werden. Dies wirkt sich auch in der Genauigkeit der Effekterfassung positiv aus.

Mit einem Garnreiniger gemäß Anspruch 8 ist eine relativ einfache, jedoch hinreichend genaue Effektgrenzenbestimmung möglich.

Mit der Weiterbildung des Garnreinigers gemäß Anspruch 9 wird einem zu niedrig angesetzten Mittelwert für die Effekte entgegengewirkt. Einerseits könnte ein niedrig angesetzter Mittelwert zu unerwünschten Schnitten führen, wenn der Effekt, partiell gewollt stark ausgeprägt ist. Andererseits wäre eine unzureichende Differenzierung der Reinigungsgrenzen zwischen Effekt und Steg vorhanden.

Mit einem Garnreiniger gemäß Anspruch 8 und 10 kann die Grenze zwischen Steg und Effekt mit für die Ausreinigung des Effektgarns hinreichender Genauigkeit ermittelt werden.

Die Erfindung ist anhand eines Ausführungsbeispieles näher erläutert. Es zeigen:
- Fig. 1: eine vereinfachte schematische Darstellung einer Arbeitsstelle einer Spinnspulmaschine,
- Fig. 2: ein Effektgarn, dass durch die Aneinanderreihung von Messwerten des Garndurchmessers dargestellt ist,
- Fig. 3: eine Prinzipdarstellung eines Effektbereiches mit angrenzenden Stegteilen.

In der in Fig. 1 dargestellten Spinnstelle wird das Effektgarn 1 durch das Abzugsröhrchen 2 aus der Spinnvorrichtung 3 abgezogen und auf die Kreuzspule 4 aufgewickelt. Das Effektgarn 1 durchläuft zwischen Spinnvorrichtung 3 und Kreuzspule 4 einen Garnreiniger 5, der einen Meßkopf 6 und einen Prozessor 8 umfasst, sowie anschließend eine Führungsöse 9. Dem Garnreiniger 5 ist ein Fadenwächter 7 zugeordnet. Die Antriebstrommel 10 treibt die Kreuzspule 4 während des Aufwickelvorganges mittels Reibschluss an. Ein Motor 11 erteilt der Antriebstrommel 10 die Drehbewegung. Der Garnreiniger 5 dient der Qualitätsüberwachung des laufenden Effektgarns 1. Der Garnreiniger 5 ist mit weiteren Einrichtungen zur Steuerung, Datenspeicherung oder -auswertung und der Ansteuerung von weiteren Elementen der Spinnstelle beziehungsweise der Spinnmaschine mittels der Leitung 12 verbunden. Die Bauteile des Garnreinigers 5 können in einem gemeinsamen Gehäuse integriert sein.

Alternativ kann das Effektgarn statt von einer Spinnvorrichtung auch von einer Ablaufspule abgezogen werden.

Fig. 2 zeigt die Darstellung des Effektgarnes 1 als Aneinanderreihung von Messwerten. Die Bereiche der Effekte 13 und der Stege 14 sind zwar erkennbar, doch sind Beginn und Ende der Effekte 13 sowie die Effektdicke bzw. der Effektdurchmesser D_{E} und die Stegdicke bzw. der Stegdurchmesser D_{ST}, nicht eindeutig und damit nicht ausreichend erkennbar.

Der Garnreiniger 5 registriert den Garndurchmesser D jeweils im Abstand von 2 mm. Ein Takt repräsentiert eine Messlänge von 2 mm Effektgarn 1. Zur Bestimmung des der Ausreinigung zugrunde gelegten Stegdurchmessers D_{ST} bildet der Reiniger 5 bei Beginn der Messung zunächst einen arithmetischen Mittelwert des Garndurchmessers aus einer vorbestimmten Länge Effektgarn 1 als Referenzdurchmesser, subtrahiert den Referenzdurchmesser von den gemessenen Einzelwerten des Garndurchmessers und bildet den Mittelwert des Stegdurchmessers D_{ST} als arithmetischen Mittelwert aus allen negativen Differenzwerten, die benachbart zu anderen negativen Differenzwerten gemessen worden sind.

Die Ermittlung des Effektdurchmessers D_{E} und der Grenzen zwischen Effekten 13 und Stegen 14 wird anhand der Figur 3 erläutert. In der Darstellung der Fig. 3 ist der Garndurchmesser D in Prozent über die Garnlänge L_{G} als Kurve 15 dargestellt. Die Kurve 15 repräsentiert in der Darstellung der Fig. 3 von links beginnend bis zum Punkt 16 den Stegdurchmesser D_{ST}. Ab dem Punkt 16 steigt die Kurve 15 an und passiert am Punkt 17 den Wert des Grenzdurchmessers D_{GR}. Am Punkt 18 ist die vorbestimmte Garnlänge L_{V} seit Erreichen des Punktes 17 durchgelaufen. Nachdem am Punkt 17 eine Durchmesserzunahme von 15 % registriert wird und die Überschreitung des Grenzdurchmessers D_{GR} über die vorbestimmte Länge L_{V} z.B. sechs Takte bzw. 12 mm lang anhält, wird der Punkt 17 als Beginn des Effektes 13 definiert. Die Kurve 15 unterschreitet den Grenzdurchmesser D_{GR} am Punkt 19. Die Unterschreitung hält bis zum Punkt 20 und somit über die vorbestimmte Garnlänge L_{V} an. Damit wird der Punkt 19 als Ende des Effektes 13 definiert. Der Bereich zwischen Punkt 17 und Punkt 19 wird als Effekt 13 definiert. Der nach Punkt 19 beziehungsweise dem Ende des Effektes 13 folgende Abschnitt des Effektgarnes 1 wird solange als Steg 14 definiert, bis wieder ein Beginn eines Effektes 13 ermittelt wird.

Aus den vier größten Durchmessern 21 innerhalb des Effektes 13 wird ein arithmetischer Mittelwert gebildet. Dadurch ist die Angabe des Effektdurchmessers D_{E} weitgehend unabhängig von natürlichen Duchmesserschwankungen im Effektbereich. Als Effektdurchmesser D_{E} wird dieser arithmetische Mittelwert definiert.

Dem Effektdurchmesser D_{E} wird ein vorbestimmter Toleranzbereich mit einer Reinigungsgrenze RG_{EO} als oberer Grenzwert und mit einer Reinigungsgrenze RG_{EU} als unterer Grenzwert zugeordnet. Entsprechend wird dem Stegdurchmesser D_{ST} ein vorbestimmter Toleranzbereich mit einer Reinigungsgrenze RG_{STO} als oberer Grenzwert und mit einer Reinigungsgrenze RG_{STU} als unterer Grenzwert zugeordnet.

Der Garnreiniger 5 ermittelt fortlaufend, ob die vom Meßkopf 6 detektierten Durchmesserwerte des Effektgarns 1 aus einem Bereich stammen, der als Steg 14 oder als Effekt 13 definiert ist. Stammen die Durchmesserwerte des Effektgarns 1 aus einem Bereich, der als Steg 14 definiert ist, werden diese Durchmesserwerte mit der dem Stegdurchmesser D_{ST} zugeordneten Grenzwerten, der Reinigungsgrenze RG_{STO} und der Reinigungsgrenze RG_{STU} verglichen. Stammen die Durchmesserwerte des Effektgarns 1 aus einem Bereich, der als Effekt 13 definiert ist, werden diese Durchmesserwerte mit der dem Effektdurchmesser D_{E} zugeordneten Grenzwerten, der Reinigungsgrenze RG_{EO} und der Reinigungsgrenze RG_{EU} verglichen.

Alternativ kann der Garnreiniger 5 so eingerichtet sein, dass alternativ entweder nur Fehler in Stegbereichen oder nur Fehler in Effektbereichen ausgereinigt werden.

In einer ersten Ausbildung ist der Garnreiniger 5 so eingerichtet, dass die Überschreitung dieser Grenzwerte bzw. Reinigungsgrenzen als untolerierbarer Fehler registriert und dieser herausgeschnitten wird.

In einer zweiten Ausbildung ist der Garnreiniger 5 alternativ so eingerichtet, dass bei Überschreitung dieser Grenzwerte bzw. Reinigungsgrenzen detektiert wird, über welche Garnlänge die Überschreitung andauert. Mittels einer an sich bekannten zweidimensionalen Klassiermatrix, auch Reinigermatrix genannt, wird entschieden, ob ein untolerierbarer Fehler vorliegt, und auf diese Weise die Fehlerlängen in die Bestimmung der Reinigungsgrenzen einbezogen. Eine Klassiermatrix ist in einer Dimension in Längenbereiche und in der anderen Dimension in Durchmesserbereiche unterteilt und bildet durch Kombination eines Längenbereiches mit einem Durchmesserbereich jeweils eine Klasse. Das Reinigen von Garn nach Klassen ist beispielsweise aus der Literaturstelle "Vollständiges System zur Qualitätssicherung in der Spulerei", Melliand - Sonderdruck Oktober 1992, seit langem bekannt.

Weitere Ausbildungen des Garnreinigers im Rahmen der Erfindung sind möglich und nicht auf das dargestellte Ausführungsbeispiel beschränkt.

## Patentansprüche

1. Garnreiniger zur Ausreinigung von Fehlern aus einem Garn, in dessen Meßkopf mindestens ein Garnparameter gemessen wird, wobei für den Garnparameter Reinigungsgrenzen bestimmt sind, deren Überschreiten das Vorliegen eines Fehlers im Garn signalisiert, wozu die gemessenen Werte des Garnparameters mit den Reinigungsgrenzen verglichen werden und wobei untolerierbare Fehler aus dem Garn herausgeschnitten werden,
**dadurch gekennzeichnet,**
**dass** der Garnreiniger zum Ausreinigen von Effektgarn (1) eingerichtet ist, wobei das Effektgarn (1) aus einer alternierenden Aneinanderreihung von Stegen (14) und von aus vorgegebenen Verdickungen bestehenden Effekten (13) gebildet ist,
**dass** mindestens ein Wert des Garnparameters für Stege (14) und mindestens ein Wert des Garnparameters für Effekte (13) des Effektgarns (1) vorbestimmt ist,
**dass** dem Wert des Garnparameters für den Effekt ein vorbestimmter Toleranzbereich zugeordnet ist mit einer oberen Reinigungsgrenze (RG_{EO}), die über dem Wert des Garnparameters für Effekte (13) liegt, als oberer Grenzwert und mit einer unteren Reinigungsgrenze (RG_{EU}), die unter dem Wert des Garnparameters für Effekte (13) liegt, als unterer Grenzwert, dass dem Wert des Garnparameters für den Steg ein vorbestimmter Toleranzbereich zugeordnet ist mit einer oberen Reinigungsgrenze (RG_{STO}), die über dem Wert des Garnparameters für Stege (14) liegt, als oberer Grenzwert und mit einer unteren Reinigungsgrenze (RG_{STU}), die unter dem Wert des Garnparameters für Stege (14) liegt, als unterer Grenzwert,
**dass** detektierte Garnparameterwerte aus einem Stegbereich mit den dem Stegparameter zugeordneten Grenzwerten verglichen werden und dass detektierte Garnparameterwerte aus einem Effektbereich mit den dem Effektparameter zugeordneten Grenzwerten verglichen werden.

2. Garnreiniger nach Anspruch 1, **dadurch gekennzeichnet, dass** der Garnreiniger (5) so zum Umsetzen an sich bekannter Garnreinigerfunktionen eingerichtet ist, dass mindestens einer der folgenden Fehler erfassbar ist:
kurze Dickstelle, lange Dickstelle,
kurze Dünnstelle, lange Dünnstelle,
periodisch wiederkehrende Fehler.

3. Garnreiniger nach einem der Ansprüche 1 oder 2, **dadurch gekennzeichnet, dass** der Garnreiniger (5) so eingerichtet ist, dass alternativ entweder nur Fehler in Stegbereichen oder nur Fehler in Effektbereichen ausgereinigt werden.

4. Garnreiniger nach einem der Ansprüche 1 oder 2, **dadurch gekennzeichnet, dass** der Garnparameter der Durchmesser des Effektgarns (1) ist, dass die Reinigungsgrenzen des Garnreinigers (5) auf mindestens einen Durchmesserwert für die Effektdicke und auf mindestens einen Durchmesserwert für die Stegdicke abgestimmt sind.

5. Garnreiniger nach Anspruch 4, **dadurch gekennzeichnet, dass** der Garnreiniger (5) so eingerichtet ist, dass er über eine vorbestimmte Garnlänge die Durchmessermittelwerte der Stege (14) und die Durchmessermittelwerte der Effekte (13) ermittelt, und dass die Ermittlung der Durchmessermittelwerte mindestens zu Beginn der Messung erfolgt.

6. Garnreiniger nach einem der Ansprüche 4 oder 5, **dadurch gekennzeichnet, dass** in die Bestimmung der Reinigungsgrenzen die Fehlerlängen einbezogen sind.

7. Garnreiniger nach einem der Ansprüche 4 bis 6, **dadurch gekennzeichnet, dass** er zur Bestimmung des Mittelwertes des Stegdurchmessers D_{ST} zunächst einen arithmetischen Mittelwert des Garndurchmessers aus einer vorbestimmten Länge Effektgarn (1) als Referenzdurchmesser bildet, den Referenzdurchmesser von den Einzelwerten des Garndurchmessers subtrahiert und den Mittelwert des Stegdurchmessers D_{ST} als arithmetischen Mittelwert aus allen negativen Differenzwerten bildet, die benachbart zu anderen negativen Differenzwerten gemessen worden sind.

8. Garnreiniger nach einem der Ansprüche 4 bis 7, **dadurch gekennzeichnet, dass** der Garnreiniger (5) so eingerichtet ist, dass er den Effektbereich **dadurch** bestimmt, dass der Beginn des Effektes (13) durch Erfüllen eines ersten Kriteriums und dass das Ende des Effektes durch Erfüllen eines zweiten Kriteriums definiert wird, zwischen Beginn und Ende des Effektes (13) eine festlegbare Anzahl größter Durchmesser ermittelt wird, aus den ermittelten Durchmessern ein arithmetischer Mittelwert gebildet wird, der als Durchmesser des Effektes (13) festgelegt wird, und der Bereich des Effektgarnes (1) außerhalb des Effektes (13) als Stegbereich definiert wird.

9. Garnreiniger nach Anspruch 8, **dadurch gekennzeichnet, dass** der Durchmesser D_{E} des Effektes (13) als Durchmessermittelwert aus den vier größten Durchmessern zwischen Beginn und Ende des Effektes (13) gebildet ist.

10. Garnreiniger nach einem der Ansprüche 8 oder 9, **dadurch gekennzeichnet, dass** als erstes Kriterium das Überschreiten eines Grenzdurchmessers D_{GR} gilt, der um einen definierten Betrag größer ist als der Mittelwert des Stegdurchmessers D_{ST} und dass die Überschreitung über eine vorbestimmte Garnlänge L_{V1} andauert und dass als zweites Kriterium das Unterschreiten des Grenzdurchmessers D_{GR} gilt und die Unterschreitung über die vorbestimmte Garnlänge Lᵥ₂ andauert.

## Claims

1. Yarn clearer for clearing out defects from a yarn, in the measuring head of which at least one yarn parameter is measured, wherein for the yarn parameter clearing limits are determined, the exceeding of which signals the presence of a defect in the yarn, for which purpose the measured values of the yarn parameter are compared with the clearing limits and intolerable defects are cut out from the yarn, **characterised in that** the yarn clearer is set up for cleaning fancy yarn (1), wherein the fancy yarn (1) is formed from an alternating alignment of webs (14) and effects (13) consisting of predetermined thickenings, **in that** at least one value of the yarn parameter is predetermined for webs (14) and at least one value of the yarn parameter is predetermined for the effects (13) of the fancy yarn (1), **in that** a predetermined tolerance range is allocated to the value of the yarn parameter for the effect with an upper cleaning limit (RG_{EO}) which is greater than the value of the yarn parameter for effects (13) as the upper limit value, and with a lower cleaning limit (RG_{EU}) which lies below the value of the yarn parameter for effects (13) as a lower limit value, **in that** a predetermined tolerance range is allocated to the value of the yarn parameter for the web with an upper cleaning limit (RG_{STO}), which lies above the value of the yarn parameter for webs (14) as an upper limit value and with a lower cleaning limit (RG_{STU}) which lies below the value of the yarn parameter for webs (14) as the lower limit value, **in that** detected yarn parameter values from a web area are compared with the limit values assigned to the web parameter and **in that** detected yarn parameter values from an effect range are compared with the limit values allocated to the effect parameter.

2. Yarn clearer according to claim 1, **characterised in that** the yarn clearer (5) is set up to reset yarn clearer functions, known *per se,* in such a way that at least one of the following defects is detectable:
short thick point, long thick point,
short thin point, long thin point,
periodically recurring defects.

3. Yarn clearer according to either of claims 1 or 2, **characterised in that** the yarn clearer (5) is set up in such a way that, alternatively, either only defects in the web regions are cleared out or only defects in the effect regions are cleared out.

4. Yarn clearer according to either of claims 1 or 2, **characterised in that** the yarn parameter is the diameter of the fancy yarn (1), **in that** the clearing limits of the yarn clearer (5) are matched to at least one diameter value for the effect thickness and to at least one diameter value for the web thickness.

5. Yarn clearer according to claim 4, **characterised in that** the yarn clearer (5) is set up in such a way that it determines over a predetermined yarn length the average diameter values of the webs (14) and the average diameter values of the effects (13), and **in that** the average diameter values are determined at least at the beginning of the measurement.

6. Yarn clearer according to either of claims 4 or 5, **characterised in that** the defect lengths are included in the determination of the clearing limits.

7. Yarn clearer according to any one of claims 4 to 6, **characterised in that** to determine the average value of the web diameter D_{ST} it initially forms an arithmetic average value of the yarn diameter from a predetermined length of fancy yarn (1) as a reference diameter, subtracts the reference diameter from the individual values of the yarn diameter and forms the average value of the web diameter D_{ST} as the arithmetic average value of all the negative differential values, which have been measured adjacent to other negative differential values.

8. Yarn clearer according to any one of claims 4 to 7, **characterised in that** the yarn clearer (5) is set up such that it determines the effect region, **in that** the beginning of the effect (13) is defined by fulfilling a first criterion and the end of the effect is defined by fulfilling a second criterion, between the beginning and the end of the effect (13) a specifiable number of largest diameters is determined, an arithmetic average value is formed from the diameters determined, which is specified as the diameter of the effect (13) and the region of the fancy yarn (1) outside the effect (13) is defined as the web region.

9. Yarn clearer according to claim 8, **characterised in that** the diameter D_{E} of the effect (13) is formed as the average diameter value from the four largest diameters between the beginning and end of the effect (13).

10. Yarn clearer according to either of claims 8 or 9, **characterised in that** the first criterion is to be considered exceeding a limit diameter D_{GR}, which is greater by a defined amount than the average value of the web diameter D_{ST}, and **in that** the exceeding continues over a predetermined yarn length L_{V1} and **in that** the second criterion is considered to be falling below the limit diameter D_{GR} and the falling below continues over the predetermined yarn length L_{V2}.

## Revendications

1. Nettoyeur de fil pour éliminer des défauts dans un fil, avec une tête de mesure dans laquelle on mesure au moins un paramètre du fil, dans lequel on fixe pour le paramètre du fil des limites de nettoyage, dont le franchissement signale la présence d'un défaut dans le fil, pour lequel on compare les valeurs mesurées du paramètre du fil avec les limites de nettoyage et dans lequel des défauts inacceptables sont éliminés du fil, **caractérisé en ce que** le nettoyeur de fil est conçu pour nettoyer un fil de fantaisie retordu (1), dans lequel le fil de fantaisie retordu (1) est formé par une succession alternée de segments plats (14) et d'effets (13) composés de surépaisseurs prédéfinies, **en ce qu'**au moins une valeur du paramètre du fil est prédéfinie pour les segments plats (14) et au moins une valeur du paramètre du fil est prédéfinie pour les effets (13) du fil de fantaisie retordu (1), **en ce qu'**une plage de tolérance prédéfinie est associée à la valeur du paramètre du fil pour l'effet, avec une limite de nettoyage supérieure (RG_{EO}), qui est supérieure à la valeur du paramètre du fil pour les effets (13), qui constitue une valeur limite supérieure, et avec une limite de nettoyage inférieure (RG_{EU}), qui est inférieure à la valeur du paramètre du fil pour les effets (13), qui constitue une valeur limite inférieure, **en ce qu'**une plage de tolérance prédéfinie est associée à la valeur du paramètre du fil pour le segment plat, avec une limite de nettoyage supérieure (RG_{STO}), qui est supérieure à la valeur du paramètre du fil pour les segments plats (14), qui constitue une valeur limite supérieure, et avec une limite de nettoyage inférieure (RG_{STU}), qui est inférieure à la valeur du paramètre du fil pour les segments plats (14), qui constitue une valeur limite inférieure, **en ce que** des valeurs détectées du paramètre du fil provenant d'une zone de segment plat sont comparées aux valeurs limites associées au paramètre des segments plats et **en ce que** des valeurs détectées du paramètre du fil provenant d'une zone d'effets sont comparées aux valeurs limites associées au paramètre des effets.

2. Nettoyeur de fil selon la revendication 1, **caractérisé en ce que** le nettoyeur de fil (5) est conçu pour transformer des fonctions de nettoyeur de fil par nature connues, de telle manière qu'au moins un des défauts suivants puisse être détecté:
courte zone épaisse, longue zone épaisse
courte zone mince, longue zone mince
défaut se répétant périodiquement.

3. Nettoyeur de fil selon l'une des revendications 1 ou 2, **caractérisé en ce que** le nettoyeur de fil (5) est conçu de telle manière que l'on puisse éliminer alternativement soit uniquement des défauts dans des zones de segments plats soit uniquement des défauts dans des zones d'effets.

4. Nettoyeur de fil selon l'une des revendications 1 ou 2, **caractérisé en ce que** le paramètre du fil est le diamètre du fil de fantaisie retordu (1), **en ce que** les limites de nettoyage du nettoyeur de fil (5) sont accordées sur au moins une valeur de diamètre pour l'épaisseur des effets et sur au moins une valeur de diamètre pour l'épaisseur des segments plats.

5. Nettoyeur de fil selon la revendication 4, **caractérisé en ce que** le nettoyeur de fil (5) est conçu de telle manière qu'il détermine sur une longueur de fil prédéfinie les valeurs moyennes du diamètre des segments plats (14) et les valeurs moyennes du diamètre des effets (13), et **en ce que** la détermination des valeurs moyennes des diamètres est effectuée au moins au commencement de la mesure.

6. Nettoyeur de fil selon l'une des revendications 4 ou 5, **caractérisé en ce que** les longueurs défectueuses sont incluses dans la détermination des limites de nettoyage.

7. Nettoyeur de fil selon l'une quelconque des revendications 4 à 6, **caractérisé en ce que**, pour la détermination de la valeur moyenne du diamètre de segment plat D_{ST}, il forme d'abord une valeur moyenne arithmétique du diamètre du fil à partir d'une longueur prédéfinie du fil de fantaisie retordu (1) en tant que diamètre de référence, il soustrait le diamètre de référence des valeurs individuelles de diamètre du fil et il forme la valeur moyenne du diamètre de segment plat D_{ST} comme valeur moyenne arithmétique à partir de toutes les valeurs de différence négatives, qui ont été mesurées à proximité d'autres valeurs de différence négatives.

8. Nettoyeur de fil selon l'une quelconque des revendications 4 à 7, **caractérisé en ce que** le nettoyeur de fil (5) est conçu de telle manière qu'il détermine la zone d'effet en définissant le commencement de l'effet (13) par le respect d'un premier critère et la fin de l'effet par le respect d'un deuxième critère, en déterminant un nombre à fixer de plus grands diamètres entre le commencement et la fin de l'effet (13), en formant à partir des diamètres déterminés une valeur moyenne arithmétique qui est fixée comme diamètre de l'effet (13), et en définissant la zone du fil de fantaisie retordu (1) à l'extérieur de l'effet (13) comme zone de segment plat.

9. Nettoyeur de fil selon la revendication 8, **caractérisé en ce que** le diamètre D_{E} de l'effet (13) est formé comme valeur moyenne du diamètre à partir des quatre plus grands diamètres entre le commencement et la fin de l'effet (13).

10. Nettoyeur de fil selon l'une des revendications 8 ou 9, **caractérisé en ce que** le premier critère est le franchissement d'un diamètre limite D_{GR}, qui est supérieur d'une valeur prédéfinie à la valeur moyenne du diamètre de segment plat D_{ST}, et que le franchissement dure sur une longueur de fil prédéfinie L_{V1,} et le deuxième critère est le franchissement vers le bas du diamètre limite D_{GR} et que ce franchissement dure sur une longueur de fil prédéfinie L_{V2}.
